# FASCICULE DE BREVET EUROPEEN

(11) **EP 0 252 808 B1**
(45) Date de publication et mention de la délivrance du brevet: **25.08.1993**
(21) Numéro de dépôt: 87401521.7
(22) Date de dépôt: 01.07.1987
(51) Int. Cl.: H01H 47/32, H01H 9/16

(54) **Dispositif de commande et de contrôle d'un contacteur et procédé de contrôle correspondant**
Steuer- und Kontrollvorrichtung für Schütze und entsprechendes Kontrollverfahren
Command and control device for a contactor, and corresponding control process

(30) Priorité: 04.07.1986 FR 8609741
(43) Date de publication de la demande: 13.01.1988
(73) Titulaire: ABB CONTROL, F-69680 Chassieu (FR)
(72) Inventeur: Macovschi, Mihail, F-69003 Lyon (FR)
(74) Mandataire: Laget, Jean-Loup

(56) Documents cités:
- DE-A- 2 513 043
- US-A- 3 678 344

## Description

L'invention concerne un dispositif de commande et de vérification d'un contacteur, et plus particulièrement un dispositif de commande d'un contacteur électromécanique prévu pour être alimenté en alternatif, et de contrôle (au sens d'une vérification) de la position de l'armature mobile de ce contacteur, ainsi que le procédé de contrôle correspondant.

Les contacteurs en courant alternatif sont en général plus petits, à puissance égale, que les contacteurs en courant continu. Ils sont donc plus pratiques, ils consomment moins et ils chauffent moins. Mais ils présentent un inconvénient : ils ont tendance à s'ouvrir lors du passage par zéro de la valeur du courant, et ils font du bruit.

Le document US-A-3 678 344 décrit un appareil de commande et de contrôle de la position de l'armature d'un contacteur électromécanique. Mais ce document est relatif au contrôle dynamique de l'armature et non au contrôle du maintien de l'armature.

Le document DE-A-2 513 043 décrit un dispositif de commande d'un contacteur fonctionnant en courant continu, ayant les caractéristiques du préambule de la revendication 1.

Ce document décrit aussi un procédé de contrôle de la position de l'armature d'un contacteur fonctionnant en courant continu, consistant à faire une mesure indirecte de l'inductance de la bobine du contacteur.

L'un des buts de l'invention est de proposer un circuit de commande permettant d'utiliser sous une alimentation en courant continu un contacteur construit pour être alimenté en courant alternatif, l'ensemble circuit de commande-contacteur présentant les avantages du contacteur en alternatif sans en présenter les inconvénients.

Un autre but de l'invention est, de proposer un circuit et un procédé de contrôle (au sens d'une vérification) d'un contacteur procédant par mesure de l'intensité dans la bobine pour vérifier si l'armature est collée ou non.

L'invention a pour objet un dispositif de commande d'un contacteur électromécanique à armature, tel que défini dans la revendication 1.

D'autres modes de réalisation de l'invention sont définis par les revendications dépendantes 2 à 5.

L'invention a également pour objet un procédé de vérification de la position de l'armature d'un contacteur électromécanique, construit pour être alimenté en courant alternatif, du type alimenté par l'intermédiaire d'un hacheur de courant continu, la vérification de la position collée ou éloignée de l'armature étant effectué au moyen d'une mesure indirecte de l'inductance de la bobine du contacteur, caractérisé en ce que :
- ladite mesure indirecte de l'inductance de la bobine du contacteur est faite à intervalles de temps réguliers,
- ladite mesure indirecte intervient à l' issue d'une période de pause pendant laquelle le hacheur est coupé,
- ladite mesure indirecte consiste en une mesure de l' intensité du courant dans la bobine par comparaison avec une intensité de référence.

Selon d'autres modes de réalisation de l'invention :
- à l'issue de la pause, la comparaison de la valeur du courant de la bobine à l' intensité de courant de référence est effectuée avec un petit retard pour masquer le régime transitoire d'établissement du comparateur ;
- l'intensité de référence du courant est de l'ordre de la moitié de l'intensité moyenne traversant la bobine et qui assure le maintien de l'armature.

A titre d'exemple, on a représenté au dessin :
Figure 1 : un schéma symbolique d'un premier mode de réalisation d'un dispositif de commande et de contrôle d'un contacteur , selon l'invention.
Figure 2 : un schéma d'un deuxième mode de réalisation du dispositif selon l'invention ;
Figure 3 : un schéma de quelques signaux en différents points du dispositif de la figure 1.

En se reportant nu dessin, on voit un contacteur symbolisé par sa bobine 1, portant en parallèle une diode 2 de roue libre. Ce contacteur est construit pour être alimenté en courant alternatif , mais il est alimenté en courant continu par une source d'alimentation 3,4. Celle-ci alimente en série la bobine 1 du contacteur, un transistor 5 avec son circuit de commande 6 et une résistance 7 qui est disposée entre le transistor 5 et la borne négative d'alimentation 4. Le point commun au transistor 5 et à la résistance 7 est le point de mesure 8 de l'intensité du courant dans la bobine 1 pendant les périodes de conduction du transistor 5. Ce point de mesure est relié à une entrée d'un comparateur 9 dont l'autre entrée, correspondant à l'intensité de référence Ir1, Ir2 ou Ir3 est alimentée par un circuit logique 10̸ par l'intermédiaire d'un convertisseur numérique-analogique 12. Une horloge 11 alimente le circuit logique 10̸ en impulsions de fréquence déterminée.

Le circuit logique 10̸ est relié au circuit de commande 6 du transistor 5 par deux fils : l'un 13, transmet les ordres d'ouverture du transistor 5, l'autre 14, les ordres de fermeture. Ici comme dans toute la description, la notion de fils n'est pas impérative, il s'agit simplement de liaisons électriques, les circuits pouvant être intégrés. Le circuit logique 10̸ est susceptible de transmettre à sa sortie 15 un signal correspondant à l'état de l'armature mobile du contacteur : collée ou éloignée.

Enfin, par sa borne d'entrée 16, le circuit logique 10̸ est susceptible de recevoir des ordres télécommandés de manoeuvre du contacteur. L'alimentation du circuit de commande 6 n'est pas représentée sur le dessin. Elle peut être permanente, et alors le dispositif fonctionne par télécommande ; ou elle peut être prise en parallèle sur le contacteur, et dans ce cas, à la mise sous tension du contacteur, il y a une remise a zéro générale.

Le transistor 5 fonctionne en hacheur a fréquence fixe et à rapport cyclique variable. La résistance 7 , de faible valeur qui transforme l'information courant en information tension, n'est parcourue par le courant dans la bobine que pendant les périodes de conduction du transistor 5 ; quand le transistor 5 est bloqué, la diode 2 remplit son rôle de diode de roue libre. De cette manière, on maintient dans la bobine 1 un courant moyen sensiblement constant, qui circule toujours dans le même sens. La voleur de ce courant moyen est élevée pendant la durée d'appel de l'armature mobile du contacteur, et faible pendant la durée de maintien de l'armature collée. La durée d'appel est définie a priori en fonction du contacteur, avec une certaine marge de sécurité. C'est la valeur de l'intensité de référence Ir1 qui définit la valeur du courant moyen dans la bobine 1 pendant la durée d'appel.

Sur la figure 3, on voit sur la première ligne le courant Ib dans la bobine 1, et sur la deuxième ligne la valeur de référence Ir1, Ir2 ou Ir3. Au cours du fonctionnement, cette valeur de référence (de consigne), imposée par le circuit logique 10̸, varie. Au démarrage, le circuit logique 10̸ impose pour le courant une valeur de référence élevée Ir1 pendant une durée t1 correspondant a la durée d'appel de l'armature mobile. Ensuite, la valeur de référence devient plus faible, Ir2, pendant une durée t2 correspondant au maintien de l'armature collée. Ensuite, pendant la période t3 de pause, et la période t4 de mesure, la valeur de référence Ir3 devient encore plus faible et de l'ordre de la moitié de Ir2.

Après l'impulsion de remise a zéro générale (quatrième ligne) délivrée par le circuit logique 10̸ ou moment de la mise sous tension du contacteur, la référence passe à sa valeur forte Ir1 (appel).

Le hacheur commence à fonctionner à une fréquence fixe imposée par le circuit logique 10̸, et qui, pendant la durée t1 d'appel, est par exemple de 1,875 kHz. Le courant Ib dans la bobine a donc tendance à monter et à s'établir juste en dessous de la valeur Ir1 imposée pendant la durée t1 d'appel. Au terme de cette durée t1, et pendant toute la durée t2 de maintien, le circuit logique 10̸ impose la valeur de référence Ir2 faible , et le courant dans la bobine s'établit juste en dessous de cette nouvelle valeur de référence. Pendant cette durée t2, la fréquence du hacheur est fixée, par le circuit logique 1O, à une valeur plus élevée, par exemple 15 kHz. Le circuit de commande 6 est par exemple une bascule bistable qui reçoit du circuit logique 10̸ les ordres de basculement par le fil 13 et les ordres de re-basculement par le fil 14.

A la fin de la durée t2 prend place une période de pause de durée t3. Pendant cette pause, le transistor 5 est bloqué. En même temps, la valeur de référence pour l'intensité est amenée à la valeur nécessaire pour la période de temps t4 ; cette valeur Ir3 est à peu près la moitié de la valeur de référence Ir2.

Pendant la période de pause t3, la courant dans la bobine ne dépend que de la position de l'armature mobile, et de la valeur de référence Ir2 imposée avant la pause.

Si l'armature n'est pas collée, l'inductance du contacteur est faible et le courant diminue rapidement et s'annule. C'est le cas correspondant a la partie supérieure de la figure 3. A l'issue de la durée t3 le courant Ib dans la bobine est pratiquement nul.A la fin de la durée t3, le circuit logique 10̸ déclenche l'ouverture du transistor 5. Apres un court instant, afin de masquer le régime transitoire d'établissement du comparateur 9, le circuit logique 1O examine l'état de sortie du comparateur 9. La troisième ligne de la figure 3 présente une impulsion, dans la durée t4, correspondant à l'instant de cet examen de l état de sortie du comparateur 9. La valeur de référence étant toujours Ir3, si le courant dans la bobine est devenu pratiquement nul, il n'a pas encore eu le temps de prendre une valeur supérieure a Ir3. Le circuit logique 10̸ constate alors que le courant dans la bobine est en dessous de la valeur de référence Ir3, il en déduit que l'armature mobile n'est pas collée, et il déclenche une impulsion (ligne 4, figure 3) de remise à zéro générale qui redéclenche le processus initial avec valeur de référence Ir1. Simultanément, il envoie par sa sortie 15 un signal indiquant que l'armature n'est pas collée.

Si au contraire l'armature mobile est collée, l'inductance du système est très élevée et le courant dans la bobine se maintient en décroissant légèrement. C'est le cas correspondant à la partie inférieure de la figure 3. A la fin de la durée t3, le circuit logique déclenche l'ouverture du transistor 5 et, après un court instant, examine l'état de sortie du comparateur 9. Au moment de l'impulsion représentée sur la troisième ligne de la figure 3, en bas, le courant dans la bobine est supérieur à la valeur de référence Ir3. Le circuit logique 10̸ commande alors le passage à une phase de maintien d'une durée (t1 + t2), avec comme valeur de référence Ir2, et il n'y a pas d'impulsion de remise à zéro générale sur la ligne 4, mais le circuit logique 10̸ envoie sur sa sortie 15 un signal indiquant que l'armature est collée.

Sur la figure 3, les durées ne sont pas representées à la même échelle pour la clarté du dessin. A titre d'illustration, les durees t1 et t2 sont chacune de quelques dizaines de millisecondes (68 par exemple) , la durée t3 est de quelques millisecondes (8,53 par exemple) et la durée t4 est de quelques microsecondes (16,8 par exemple). Autrement dit, a l'échelle de la figure 3, la durée t4 n'est pratiquement pas visible.

Sur la figure 2 est représenté un deuxième mode de réalisation du dispositif de conmande et de contrôle d'un contacteur. Les mêmes références désignent les mêmes éléments que sur la figure 1. La différence principale provient du fait qu'au lieu de faire varier la référence en fonction de l'étape du fonctionnement, on utilise trois comparateurs 9, 21, 22 recevant chacun en permanence, une référence, respectivement Ir1, Ir2 et Ir3. La sortie des deux premiers comparateurs 9, 21, est appliquée à une porte ET, 20̸, 18, respectivement, qui reçoit du circuit logique 10̸ une impulsion de validation pendant la durée correspondante, respectivement t1 et t2. En sortie des portes ET, 20̸ et 18, des fils 19 et 17, respectivement, transmettent nu circuit de commande 6 les ordres de blocage du transistor 5 en fonction du basculement des comparateurs 9, 21.

Le fil 13 transmet toujours les ordres d'ouverture du transistor 5, et le fil 14 transmet l'ordre de fermeture générale pendant la durée de pause t3.

Le troisième comparateur 22 transmet son état de sortie à une mémoire-tampon 23. Cette mémoire est lue par le circuit logique 10̸ lors de l'impulsion, transmise par le fil 24, qui intervient pendant la durée t4 et qui est schématisée sur la troisième ligne de la figure 3.

Les avantages du dispositif de contrôle et de commande selon l'invention sont, notamment, les suivants. Du fait qu'on utilise un contacteur construit pour être alimenté en courant alternatif , on bénéficie d'un gain d'encombrement, de poids et de consommation. Du fait qu'on alimente ce contacteur en continu par l'intermédiaire d'un hacheur, le courant dans la bobine est toujours dans le même sens et on évite les problèmes liés au passage par zero du courant c'est-à-dire le décollement de l'armature.

Dans les contacteurs usuels, les bobines sont calculées pour une tension d'alimentation déterminée, et on doit changer de bobine si la tension d'alimentation varie de 10̸ % environ. Selon l'invention, on peut accepter pour uns même bobine, des gammes de tension variant dans le rapport de 1 a 10̸.

Du fait que la résistance de mesure 7 est placée au voisinage immédiat de la borne négative 4 d'alimentation , elle n'est parcourue par le courant que pendant les périodes d'ouverture du hacheur, ce qui lui évite de chauffer.

Pour maintenir dans la bobine du contacteur un courant pratiquement constant pendant chacune des étapes du fonctionnement, (appel de l' armature, et maintien de l'armature), on utilise un hacheur à fréquence fixe et à rapport cyclique variable, ce qui permet de contrôler l'impression de bruit associée au fonctionnement du hacheur.

Pendant la période d'appel (durée t1), on utilise une fréquence de hacheur plus faible (environ 1,8 kHz) pour transmettre plus de puissance à la bobine afin d'assurer le collage de l'armature. Pendant la période de maintien (durée t2), on utilise une fréquence de hacheur plus élevée (environ 15 kHz) , au-delà du domaine audible pour éliminer l'impression de bruit liee au fonctionnement du hacheur. La commutation entre fréquences d'appel et de maintien, pour le hacheur, a lieu en meme temps que la commutation entre valeurs de référence d'appel et de maintien, pour l'intensité.

Ainsi, on assure au contacteur une alimentation en forte puissance et fréquence faible pour l'appel et le collage de l'armature mobile, et une alimentation en faible puissance et fréquence élevée pour son maintien.

Selon l'invention, on fait suivre chaque cycle de fonctionnement du contacteur (durée :t1 + t2) d'une pause (durée t3) à l'issue de laquelle on contrôle la position de l'armature mobile par comparaison du courant dans la bobine avec une valeur de référence. Le résultat de cette opération est utilisé par le systeme de contrôle et/ou transmis à distance, et il permet de recommencer le processus de démarrage si l'armature mobile n'est pas collée. La pause permet au courant dans la bobine d'évoluer en fonction de la position de l'armature mobile. De ce fait, après la pause, la mesure comparative du courant par rapport à la valeur de référence correspond à une mesure indirecte de l'inductance de la bobine du contacteur, qui est définie par la position de l'armature mobile. Dans le cadre de l'invention, on n'a pas défini la durée t1. Cette durée peut être fixe et déterminée par des caractéristiques de construction du contacteur. Elle correspond alors a la durée nécessaire pour attirer l'armature mobile, augmentée d'une durée de sécurité. Elle peut également être variable et prendre fin lorsque l'armature mobile est collée. Cela suppose que l'on puisse déterminer le moment du collage de l'armature.

## Revendications

1. Dispositif de commande d'un contacteur électromécanique à armature, construit pour être alimenté en courant alternatif, et de vérification de la position collée ou éloignée de son armature, du type comportant : une source d'alimentation (3, 4) en courant continu, pour alimenter en série la bobine (1) du contacteur, un transistor (5) fonctionnant, avec son circuit de commande (6), en hacheur, et une résistance (7) connectée à la borne négative (4) ; un comparateur (9) comparant la valeur du courant (Ib) dans la bobine (1) à une des valeurs de référence (Ir1, Ir2, Ir3) et circuit logique (10) définissant, pour le contacteur, un cycle de fonctionnement, caractérisé en ce que :
- le transistor (5) contrôlant le courant dans la bobine (1), fonctionne, pendant les périodes d'alimentation de la bobine (1), en hacheur à fréquence fixe et rapport cyclique variable,
- le point commun à la résistance (7) et au transistor (5) est pris comme point de mesure (8) du courant (Ib) de la bobine (1) pendant les périodes de conduction du transistor (5), et
- ledit cycle de fonctionnement comprend une période d'alimentation (t1 + t2) pendant laquelle ledit circuit logique (10) commande le hacheur et une pause (t3) pendant laquelle le hacheur est bloqué et à l'issue de laquelle le courant (Ib) dans la bobine est comparé à la plus petite des valeurs de référence (Ir3) pour vérifier la position, collée ou éloignée, de l'armature du contacteur.

2. Dispositif selon la revendication 1, caractérisé en ce que, pour commande le contacteur, le circuit logique (10) définit, dans la période d'alimentation (t1 + t2) du contacteur, une première période (t1) d'appel de l'armature, et une deuxième période (t2) de maintien de l'armature.

3. Dispositif selon la revendication 1, caractérisé en ce que le circuit logique (10) définit outre ladite plus petite des valeurs de référence (Ir3) servant à la vérification de la position de l'armature, deux autres valeurs de référence (Ir1, Ir2) du courant dont la première (Ir1) est la référence pour l'appel de l'armature et la deuxième (Ir2) est la référence le maintien de l'armature.

4. Dispositif selon la revendication 1, caractérisé en ce que le circuit logique (10) définit plusieurs fréquences fixes de fonctionnement du hacheur, une première pour la période d'appel de l'armature, et une seconde pour la période de maintien.

5. Dispositif selon la revendication 1, caractérisé en ce que deux comparateurs supplémentaires (21, 22) sont prévus, chacun desdits trois comparateurs (9, 21, 22) utilisant l'une des valeurs de référence (Ir1, Ir2, Ir3) établies par le circuit logique (10), le deuxième comparateur supplémentaire (22) transmettant son signal de sortie à une mémoire-tampon (23) lue par le circuit logique (10).

6. Procédé de vérification de la position de l'armature d'un contacteur électromécanique construit pour être alimenté en courant alternatif, du type alimenté par l'intermédiaire d'un hacheur de courant continu, la vérification de la position colleé ou éloignée de l'armature du contacteur étant effectué au moyen d'une mesure indirecte de l'inductance de la bobine (1) du contacteur, caractérisé en ce que :
- ladite mesure indirecte de l'inductance de la bobine (1) du contacteur est faite à intervalles de temps réguliers,
- ladite mesure indirecte intervient à l'issue d'une période de pause (t3) pendant laquelle le hacheur est coupé,
- ladite mesure indirecte consiste en une mesure de l'intensité du courant dans la bobine par comparaison avec une intensité de courant de référence (Ir3).

7. Procédé selon la revendication 6, caractérisé en ce que, à l'issue de la pause, la comparaison de la valeur du courant de la bobine (1) à l'intensité de courant de référence (Ir3) est effectuée avec un petit retard pour masquer le régime transitoire d'établissement du comparateur.

8. Procédé selon la revendication 6, caractérisé en ce que l'intensité de référence (Ir3) du courant est de l'ordre de la moitié de l'intensité moyenne (Ir2) traversant la bobine (1) et qui assure le maintien de l'armature.

## Claims

1. A device for controlling an electromechanical contactor having an armature and being constructed to be supplied by alternative current, and for checking of the tight-fitting or remote position of its armature, of the type comprising : an alternative current power supply (3, 4) for serial supply of the contactor coil (1), a transistor (5) functioning, with its control circuit (6), as a chopper, and a resistance (7) coupled to the negative terminal (4); a comparator (9) comparing the value of the current (1b) in the coil (1) with one of the reference values (Ir1, Ir2, Ir3), and a logic circuit (10) defining, for the contactor, a function cycle, characterized in that:
- the transistor (5) controlling the current in the coil (1) functions, during the coil supply periods, as a chopper having a fixed frequency and a variable cyclic ratio,
- the common point of the resistance (7) and of the transistor (5) is chosen as measure point (8) for the current (Ib) in the coil (1) during the conduction periods of the transistor (5), and
- said function cycle comprises a supply period (t1 + t2) during which said logic circuit (10) controls the chopper, and a pause (t3) during which the chopper is blocked and at the end of which the current (1b) in the coil is compared with the smallest one of the reference values (Ir3) for checking the tight-fitting or remote position of the contactor armature.

2. A device as claimed in claim 1, characterized in that, for controlling the contactor, the logic circuit (10) defines, during the contactor supply period (t1 + t2), a first period of pick-up (t1) of the armature, and a second period of catching (t2) of the armature.

3. A device as claimed in claim 1, characterized in that the logic circuit (10) defines besides said smallest reference value (Ir3) utilized for checking of the armature position, two other current reference values (Ir1), Ir2) of which the first one (Ir1) is the reference for the pick-up of the armature and the second one (Ir2) is the reference for the catching of the armature.

4. A device as claimed in claim 1, characterized in that the logic circuit (10) defines a plurality of fixed function frequencies of the chopper, a first one for the pick-up period of the armature and a second one for the catching period.

5. A device as claimed in claim 1, characterized in that two supplementary comparators (21, 22) are provided, every one of said three comparators (9, 21, 22) utilizing one of the reference values (Ir1, Ir2, Ir3) worked out by the logic circuit (22) which transfers its output signal to a buffer memory (23) read by the logic circuit (10).

6. A method for checking the position of the armature of an electromechanical contactor constructed for being supplied by alternative current, of the type being supplied through a direct current chopper, the checking of the tight-fitting or remote position of the contactor armature being carried out by means of an indirect measuring of the inductance in the contactor coil (1), characterized in that:
- said indirect measurement of the inductance in the contactor coil (1) is carried out at regular time intervals,
- said indirect measurement takes place at the end of a pause period (t3) during which the chopper is disconnected,
- said indirect measurement consists in measuring the current in the coil in comparison with a reference current (Ir3).

7. A method as claimed in claim 6, characterized in that, at the end of the pause, the comparison of the current value in the coil (1) and the reference current (Ir3) is carried out with a slight lag in order to mask transient state establishment of the comparator.

8. A method as claimed in claim 6, characterized in that the reference current (Ir3) is about half the mean current (Ir2) passing through the coil (1) and which ensures the catching of the armature.

## Patentansprüche

1. Vorrichtung zum Steuern eines elektromechanischen Schütz mit Anker, das zur Speisung mit Wechselstrom gebaut ist, und zur Kontrolle der angezogenen oder entfernten Lage seines Ankers, mit einer Gleichstromquelle (3, 4) für Serienspeisung der Spule (1) des Schützes, eines mit seinem Steuerkreis als Zerhacker dienenden Transistors (5), und eines mit der negativen Klemme (4) verbundenen Widerstands (7); mit einem den Stromwert (Ib) in der Spule (1) mit einem der Bezugswerte (Iri, Ir2, Ir3) vergleichenden Komparator (9), und mit einer für das Schütz einen Arbeitszyklus definierenden Logik (10), dadurch gekennzeichnet, :
- daß der den Strom in der Spule (1) kontrollierenden Transistor (5), während der Speisungsperioden der Spule (1) als Zerhacker, mit fester Frequenz und variablem Zyklusverhältnis, arbeitet,
- daß während der leitenden Perioden des Transistors (5) der dem Widerstand (7) und dem Transistor (5) gemeinsame Punkt als Meßpunkt (8) für den Strom (Ib) in der Spule (1) verwendet ist , und
- daß der Arbeitszyklus eine Speisungsperiode (t1 + t2) während dessen die Logik (10) den Zerhacker steuert, und eine Pause (t3) während dessen der Zerhacker blockiert ist, aufweist, nach der der Strom (Ib) in der Spule mit des kleinsten der Bezugswerte (Ir3) vergleicht wird, um die Lage, angezogene oder entfernte, des Ankers des Schützes zu kontrollieren.

2. Vorrichtung nach Anspruch 1, dadurch gekennzeichnet, daß zum Steuern des Schützes die Logik (10) in der Speisungperiode (t1 + t2) des Schutzes eine erste Periode (t1) für das Anziehen des Ankers und eine zweite Periode (t2) für die Haltung des Ankers definiert.

3. Vorrichtung nach Anspruch 1, dadurch gekennzeichnet, daß die Logik (10) außer des kleinsten der Bezugswerte (Ir3) die für die Kontrolle der Ankerlage bestimmt sind, noch zwei andere Strombezugswerte (Ir1, Ir2) definiert, wobei der erste (Ir1) diesen Werte der Bezugswert für die Ankeranziehung und der zweite (Ir2) der Bezugswert für die Ankerhaltung ist.

4. Vorrichtung nach Anspruch 1, dadurch gekennzeichnet, daß die Logik (10) mehrere feste Arbeitsfrequenze für den Zerhacker definiert, von denen eine erste für die Ankeranziehungsperiode und eine zweite für eine Ankerhaltungsperiode.

5. Vorrichtung nach Anspruch 1, dadurch gekennzeichnet, daß zwei zusätzliche Komparatoren (21, 22) vorgesehen sind, wobei jeder der drei Komparatoren (9, 21, 22) einen von den durch die Logik gebildeten Bezugswerten (Ir1, Ir2, Ir3) verwendet, und der zweite zusätzliche Komparator (22) seinen Ausgangssignal an einen durch die Logik (10) gelesenen Pufferspeicher (23) überträgt.

6. Verfahren zur Kontrolle der Lage des Ankers in einem elektromechanischen Schütz das zur Speisung mit Wechselstrom gebaut ist, wobei die Speisung durch einen Gleichstromszerhacker stattfindet, wobei die Kontrolle der angezogenen oder entfernten Lage des Schützankers mittels einer indirekten Messung der Induktanz in der Spule (1) des Schützes durchgeführt wird, dadurch gekennzeichnet:
- daß die indirekte Messung der Induktanz in der Spule (1) des Schützes bei gleichmässigen Zeitintervallen durchgeführt wird,
- daß die indirekte Messung am Ende einer Pausenperiode (t3) stattfindet, während dessen der Zerhacker ausgeschaltet ist, und
- daß die indirekte Messung aus einer Messung der Stromstärke in der Spule und einem Vergleich mit einer Bezugsstromstärke (Ir3) besteht.

7. Verfahren nach Anspruch 6, dadurch gekennzeichnet, daß am Ende der Pause den Vergleich des Stromwertes in der Spule (1) mit der Bezugsstromstärke (Ir3) nach einer kleinen Verzögerung durchgeführt ist, um den Einschwingzustand des Komparators bei der Einstellung zu verdecken.

8. Verfahren nach Anspruch 6, dadurch gekennzeichnet, daß die Referenzstärke (Ir3) des Stroms etwa der Hälfte der durchschnittlichen Stromstärke (Ir2), die die Spule (1) durchströmt und die die Haltung des Ankers unterstützt, entspricht.
